# EUROPÄISCHE PATENTSCHRIFT

(11) **EP 2 287 452 B1**
(45) Veröffentlichungstag und Bekanntmachung des Hinweises auf die Patenterteilung: **19.09.2012**
(21) Anmeldenummer: 10005111.9
(22) Anmeldetag: 15.05.2010
(51) Int. Cl.: F01N 1/16, F01N 13/02, F01N 13/04, F02B 75/18

(54) **Abgasanlage einer Brennkraftmaschine**
Exhaust system for an internal combustion engine
Dispositif d'échappement d'un moteur à combustion interne

(30) Priorität: 06.07.2009 DE 102009032215
(43) Veröffentlichungstag der Anmeldung: 23.02.2011
(73) Patentinhaber: Dr. Ing. h.c. F. Porsche AG, 70435 Stuttgart (DE)
(72) Erfinder: Laube, Thomas, 71229 Leonberg (DE); Rutschmann, Erwin, 75233 Tiefenbronn (DE)

(56) Entgegenhaltungen:
- EP-A1- 1 400 666
- EP-A1- 2 000 643
- US-A- 5 144 799
- US-A- 5 444 978

## Beschreibung

Die Erfindung betrifft eine Abgasanlage einer Brennkraftmaschine nach dem Oberbegriff des Anspruchs 1.

Aus der DE 102 44 021 A1 sowie der DE 10 2007 026 812 A1 sind jeweils Abgasanlagen einer Brennkraftmaschine bekannt, wobei einer ersten Zylindergruppe der Brennkraftmaschine ein erster Abgasstrang der Abgasanlage und einer zweiten Zylindergruppe der Brennkraftmaschine ein zweiter Abgasstrang der Abgasanlage zugeordnet ist. Nach der DE 102 44 021 A1 umfasst jeder Abgasstrang der Abgasanlage eine Abgasreinigungseinrichtung, nämlich einen Katalysator, sowie zwei der Abgasreinigungseinrichtung nachgeordnete Schalldämpfer, nämlich einen der jeweiligen Abgasreinigungseinrichtung nachgeordneten ersten Schalldämpfer und einen dem jeweiligen ersten Schalldämpfer nachgeordneten zweiten Schalldämpfer. Die beiden Abgasstränge der Abgasanlage sind über eine Verbindungsleitung, die eine Schallübertragungseinrichtung bereitstellt, miteinander verbunden, wobei die Verbindungsleitung und damit die Schallübertragungseinrichtung in Strömungsrichtung des Abgases gesehen stromabwärts der Abgasreinigungseinrichtungen und stromaufwärts der ersten Schalldämpfer an den Abgassträngen angreift und dieselben miteinander verbindet, und zwar abhängig von der Stellung einer der Verbindungsleitung und damit Schallübertragungseinrichtung zugeordneten Klappe. Nach der DE 10 2007 026 812 A1 sind zwei Verbindungsleitungen bzw. Schallübertragungseinrichtungen vorhanden, über welche die Abgasstränge miteinander gekoppelt sind.

Aus der US 5,144,799 ist eine Abgasanlage für eine Brennkraftmaschine bekannt, welche aus zwei Abgassträngen gebildet ist, zwischen denen zwei Verbindungsleitungen angeordnet sind und sich kreuzen.

Hiervon ausgehend liegt der hier vorliegenden Erfindung die Aufgabe zugrunde, eine neuartige Abgasanlage einer Brennkraftmaschine zu schaffen, Diese Aufgabe wird durch eine Abgasanlage einer Brennkraftmaschine gemäß Anspruch oder Anspruch 2 gelöst, Erfindungsgemäß zweigt von der die Abgasstränge koppelnden Verbindungsleitung eine gemeinsame Bypassleitung ab.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1:: eine schematisierte Darstellung eines ersten Ausführungsbeispiels einer erfindungsgemäßen Abgasanlage;
- Fig. 2:: eine schematisierte Darstellung eines zweiten Ausführungsbeispiels einer erfindungsgemäßen Abgasanlage;
- Fig. 3:: eine schematisierte Darstellung eines dritten Ausführungsbeispiels einer erfindungsgemäßen Abgasanlage;
- Fig. 4:: eine schematisierte Darstellung eines vierten Ausführungsbeispiels einer erfindungsgemäßen Abgasanlage;
- Fig. 5:: eine schematisierte Darstellung eines fünften Ausführungsbeispiels einer erfindungsgemäßen Abgasanlage;
- Fig. 6:: eine schematisierte Darstellung eines sechsten Ausführungsbeispiels einer erfindungsgemäßen Abgasanlage;
- Fig. 7:: eine schematisierte Darstellung eines siebten Ausführungsbeispiels einer erfindungsgemäßen Abgasanlage; und
- Fig. 8:: eine schematisierte Darstellung eines achten Ausführungsbeispiels einer erfindungsgemäßen Abgasanlage.

Fig. 1 zeigt einen Ausschnitt aus einer erfindungsgemäßen Abgasanlage 10 einer Brennkraftmaschine nach einem ersten Ausführungsbeispiel der Erfindung, wobei die Abgasanlage 10 der Fig. 1 zwei Abgasstränge 11, 12 umfasst, nämlich einen einer nicht-gezeigten, ersten Zylindergruppe der Brennkraftmaschine zugeordneten, ersten Abgasstrang 11 und einen einer ebenfalls nicht-gezeigten, zweiten Zylindergruppe der Brennkraftmaschine zugeordneten, zweiten Abgasstrang 12. Die Strömungsrichtung des Abgases durch die Abgasstränge 11 und 12 ist durch Pfeile 13 und 14 visualisiert.

Die beiden Abgasstränge 11 und 12 der in Fig. 1 gezeigten Abgasanlage 10 sind über eine Verbindungsleitung 15 miteinander gekoppelt. Die Verbindungsleitung 15 ist über eine erste Anbindungsstelle 16 an den ersten Abgasstrang 11 und über eine zweite Abbindungsstelle 17 an den zweiten Abgasstrang 12 gekoppelt. Über die Verbindungsleitung 15 kann Abgas zwischen den beiden Abgassträngen 11 und 12 überführt werden.

Erfindungsgemäß zweigt von der die Abgasstränge 11 und 12 koppelnden Verbindungsleitung 15 eine gemeinsame Bypassleitung 18 ab. Abgas, welches ausgehend vom ersten Abgasstrang 11 über die Verbindungsleitung 15 von demselben abgezweigt wird, sowie Abgas, welches ausgehend vom zweiten Abgasstrang 12 über die Verbindungsleitung 15 von demselben abgezweigt wird, kann über die gemeinsame Bypassleitung 18 abgeführt werden, wobei die Durchströmung der Bypassleitung 18 vom Abgas durch einen Pfeil 19 visualisiert ist.

Gemäß Fig. 1 zweigt die gemeinsame Bypassleitung 18 in einer Anbindungsstelle 20 von der Verbindungsleitung 15 ab. Dabei sind gemäß Fig. 1 der Verbindungsleitung 15 insgesamt zwei Absperreinrichtungen 21 und 22 zugeordnet, nämlich eine erste Absperreinrichtung 21 zwischen der Anbindungsstelle 16 der Verbindungsleitung 15 an den ersten Abgasstrang 11 und der Anbindungsstelle 20 der gemeinsamen Bypassleitung 18 an die Verbindungsleitung 15, und eine zweite Absperreinrichtung 22 zwischen der Anbindungsstelle 17 der Verbindungsleitung 15 an den zweiten Abgasstrang 12 und der Anbindungsstelle 20 der gemeinsamen Bypassleitung 18 an die Verbindungsleitung 15. Die Absperreinrichtungen 21 und 22 können dabei gleichförmig oder ungleichförmig geschlossen bzw. geöffnet werden. So ist es möglich, beide Absperreinrichtungen 21 und 22 zu öffnen, wobei dann von beiden Abgassträngen 11 und 12 Abgas über die Verbindungsleitung 15 in die gemeinsame Bypassleitung 18 gelangt. Ebenso ist es möglich, ausschließlich eine der beiden Absperreinrichtungen 21, 22 zu öffnen und die jeweils anderen Absperreinrichtung 22, 21 geschlossen zu halten, wobei dann ausschließlich von einem Abgasstrang 11 bzw. 12 Abgas über die Verbindungsleitung 15 in die gemeinsame Bypassleitung 18 gelangt.

Im Ausführungsbeispiel der Fig. 1 ist die Verbindungsleitung 15 an den ersten Abgasstrang 11 sowie den zweiten Abgasstrang 12 jeweils im Bereich eines Abgasrohrabschnitts des jeweiligen Abgasstrangs 11 bzw. 12 an denselben gekoppelt. Die Anbindungsstellen 16 und 17 der Verbindungsleitung 15 an die Abgasstränge 11 und 12 befinden sich demnach in einem Abgasrohrabschnitt derselben.

Fig. 1 kann entnommen werden, dass in Strömungsrichtung des Abgases gesehen sowohl dem Abgasstrang 13 als auch dem Abgasstrang 14 stromabwärts der jeweiligen Anbindungsstelle 16 bzw. 17 der Verbindungsleitung 15 an den jeweiligen Abgasstrang 11 bzw. 12 eine Baugruppe 23 bzw. 24 des jeweiligen Abgasstrangs 11 bzw. 12 zugeordnet sein kann, wobei es sich bei den Baugruppen 23 und 24 um Abgasreinigungseinrichtungen bzw. Katalysatoren oder auch um Schalldämpfer handeln kann.

Im Ausführungsbeispiel der Fig. 1 mündet die gemeinsame Bypassleitung 18 in Strömungsrichtung des Abgases gesehen stromabwärts der Verbindungsleitung 15 ins Freie.

Fig. 2 zeigt ein Ausführungsbeispiel einer Abgasanlage 25, bei welcher im Unterschied zum Ausführungsbeispiel der Fig. 1 die gemeinsame Bypassleitung 18 stromabwärts der Verbindungsleitung 15 nicht unmittelbar ins Freie mündet, sondern vielmehr in eine Baugruppe 25, die der gemeinsamen Bypassleitung 18 zugeordnet ist, wobei es sich bei der Baugruppe 26 um eine Abgasreinigungseinrichtung bzw. einen Katalysator oder auch um einen Schalldämpfer handeln kann. Hinsichtlich der übrigen Details stimmt die Abgasanlage 25 der Fig. 2 mit der Abgasanlage 10 der Fig. 1 überein, weshalb zur Vermeidung unnötiger Wiederholungen für gleiche Baugruppen gleiche Bezugsziffern verwendet werden und auf die Ausführungen zum Ausführungsbeispiel der Fig. 1 verwiesen wird. Auch für die nachfolgenden Ausführungsbeispiele der Fig. 3 bis 8 werden zur Vermeidung unnötiger Wiederholungen für gleiche Baugruppen gleiche Bezugsziffern verwendet wie im Ausführungsbeispiel der Fig. 1.

Fig. 3 zeigt ein weiteres Ausführungsbeispiel einer erfindungsgemäßen Abgasanlage 27, bei welcher sich die gemeinsame Bypassleitung 18 in Strömungsrichtung (Pfeil 19) des Abgases gesehen stromabwärts der Verbindungsleitung 15 in zwei Teilbypassleitungen 28 und 29 verzweigt, wobei die Teilbypassleitung 28 dem Abgasstrang 11 und die Teilbypassleitung 29 dem Abgasstrang 12 zugerechnet werden kann.

Stromabwärts einer Verzweigungsstelle 30 der gemeinsamen Bypassleitung 18 in die Teilbypassleitungen 28 und 29 können die Teilbypassleitungen unmittelbar ins Freie münden. Wie Fig. 3 zeigt, können den Teilbypassleitungen 28 und 29 jedoch auch weitere Baugruppen 31 bzw. 32 zugeordnet sein, wobei es sich bei den Baugruppen 31 bzw. 32 um Abgasreinigungseinrichtungen bzw. Katalysatoren oder um Schalldämpfer handeln kann.

So ist es im Ausführungsbeispiel der Fig. 3 demnach möglich, dass jeder Teilbypassleitung 28 und 29 eine individuelle Abgasreinigungseinrichtung 31 bzw. 32 zugeordnet ist, sodass in Strömungsrichtung des Abgases gesehen, einerseits jede Teilbypassleitung 28 und 29 stromabwärts der Verzweigungsstelle 30 der gemeinsamen Bypassleitung 18 in die Teilbypassleitungen 28, 29 in eine separate Abgasreinigungseinrichtung 31 und 32 und andererseits jeder Abgasstrang 11 und 12 stromabwärts der Anbindungsstellen 16 und 17 der Verbindungsleitung 15 an den jeweiligen Abgasstrang 11 bzw. 12 in eine separate Abgasreinigungseinrichtung 23 bzw. 24 mündet.

Ebenso ist es im Ausführungsbeispiel der Fig. 3 möglich, dass jeder Teilbypassleitung ein individueller Schalldämpfer 31 bzw. 32 zugeordnet ist, sodass in Strömungsrichtung des Abgases gesehen, einerseits jede Teilbypassleitung 28 und 29 stromabwärts der Verzweigungsstelle 30 der gemeinsamen Bypassleitung 18 in die Teilbypassleitungen 28 und 29 in einen separaten Schalldämpfer 31 bzw. 32 und andererseits jeder Abgasstrang 11 und 12 stromabwärts der Anbindungsstellen 16 und 17 der Verbindungsleitung 15 an die Abgasstränge 11 und 12 in einem separaten Schalldämpfer 23 und 24 mündet.

Fig. 4 zeigt ein weiteres Ausführungsbeispiel einer erfindungsgemäßen Abgasanlage 33, deren gemeinsame Bypassleitung 18 wiederum stromabwärts der Verbindungsleitung 15 in zwei Teilbypassleitungen 28 und 29 verzweigt, wobei jedoch im Ausführungsbeispiel der Fig. 4 jede Teilbypassleitung 28 und 29 stromabwärts der Verzweigungsstelle 30 in dieselbe Baugruppe 23 bzw. 24 mündet wie der Abgasstrang 11 bzw. 12, dem die jeweilige Teilbypassleitung 28 bzw. 29 zugerechnet werden kann.

So ist es im Ausführungsbeispiel der Fig. 4 möglich, dass jede Teilbypassleitung 28 und 29 in eine Abgasreinigungseinrichtung 23 bzw. 24 mündet, in die in Strömungsrichtung des Abgases gesehen der Abgasstrang 11 bzw. 12 stromabwärts der Anbindungsstelle 16 bzw. 17 der Verbindungsleitung 15 an den jeweiligen Abgasstrang 11 bzw. 12 mündet.

Ebenso ist es im Ausführungsbeispiel der Fig. 4 möglich, dass jede Teilbypassleitung 28 und 29 in einen Schalldämpfer 23 bzw. 24 mündet, in den auch der jeweilige Abgasstrang 11 bzw. 12 stromabwärts der jeweiligen Anbindungsstelle 16 bzw. 17 der Verbindungsleitung 15 an den jeweiligen Abgasstrang 11 bzw. 12 mündet.

Den Ausführungsbeispielen der Fig. 1 bis 4 ist gemeinsam, dass die Verbindungsleitung 15 der Abgasanlagen an die Abgasstränge 11 und 12 jeweils im Bereich eines Abgasrohrabschnitts des jeweiligen Abgasstrangs 11 bzw. 12 an denselben gekoppelt ist. In den Ausführungsbeispielen der Fig. 1 bis 4 sind demnach die Anbindungsstellen 16 und 17 der Verbindungsleitung 15 Abgasrohrabschnitten des jeweiligen Abgasstrangs 11 bzw. 12 der jeweiligen Abgasanlage zugeordnet.

Demgegenüber zeigt Fig. 5 ein Ausführungsbeispiel einer Abgasanlage 34, bei welcher die Verbindungsleitung 15 an den ersten Abgasstrang 11 und an den zweiten Abgasstrang 12 jeweils im Bereich einer dem Abgasstrang 11 bzw. 12 zugeordneten Baugruppe 35 bzw. 36 an den jeweiligen Abgasstrang 11 bzw. 12 gekoppelt ist, wobei es sich bei den Baugruppen 35 und 36 um Abgasreinigungseinrichtungen bzw. Katalysatoren oder auch um Schalldämpfer handeln kann. Im Ausführungsbeispiel der Fig. 5 sind die Anbindungsstellen 16, 17 demnach nicht einem Abgasrohrabschnitt des jeweiligen Abgasstrangs 11 bzw. 12 zugeordnet, sondern vielmehr einer Abgasreinigungseinrichtung bzw. einem Schalldämpfer des jeweiligen Abgasstrangs 11 bzw. 12. Hinsichtlich aller weiteren Details stimmt das Ausführungsbeispiel der Fig. 5 mit dem Ausführungsbeispiel der Fig. 1 überein. Die Kopplung der Verbindungsleitung 15 mit den Abgassträngen 11 und 12 im Bereich einer Abgasreinigungseinrichtung bzw. eines Schalldämpfers kann auch bei den Ausführungsbeispielen der Fig. 2 bis 4 zum Einsatz kommen.

Fig. 6 zeigt ein weiteres Ausführungsbeispiel einer erfindungsgemäßen Abgasanlage 37, wobei die Abgasanlage 37 der Fig. 6 im Wesentlichen der Abgasanlage 33 der Fig. 4 entspricht. Die Abgasanlage 37 der Fig. 6 unterscheidet sich von der Abgasanlage 33 der Fig. 3 dadurch, dass bei der Abgasanlage 37 der Fig. 6 der Verbindungsleitung 15 nicht zwei Absperreinrichtungen zugeordnet sind, vielmehr ist im Ausführungsbeispiel der Fig. 6 der Verbindungsleitung 15 ausschließlich eine Absperreinrichtung 22 zugeordnet. Zusätzlich ist der gemeinsamen Bypassleitung 18 eine Absperreinrichtung 38 zugeordnet. Über die der gemeinsamen Bypassleitung 18 zugeordnete Absperreinrichtung 38 kann die gemeinsame Bypassleitung 18 verschlossen werden, sodass dann, wenn die der Verbindungsleitung 15 zugeordnete Absperreinrichtung 22 geöffnet ist, Abgas ausschließlich zwischen den Abgassträngen 11 und 12 ausgetauscht wird, ohne dass jedoch Abgas über die gemeinsame Bypassleitung 18 und damit die Teilbypassleitungen 28 und 29 strömt. So ist im Ausführungsbeispiel der Fig. 6 die der Verbindungsleitung 15 zugeordnete Absperreinrichtung 22 zwischen die Anbindungsstelle der gemeinsamen Bypassleitung 18 an die Verbindungsleitung 15 und die Anbindungsstelle 17 der Verbindungsleitung 15 an den zweiten Abgasstrang 12 geschaltet. Es ist im Unterschied hierzu auch möglich, die der Verbindungsleitung 15 zugeordnete Absperreinrichtung zwischen die Anbindungsstelle 20 der gemeinsamen Bypassleitung 18 an die Verbindungsleitung 15 und die Anbindungsstelle 16 der Verbindungsleitung 15 an den ersten Abgasstrang 11 zu schalten.

Die Anordnung der Absperreinrichtungen 22 und 38 in der Verbindungsleitung 15 sowie in der gemeinsamen Bypassleitung 18 kann auch bei den Ausführungsbeispielen der Fig. 1 bis 5 sowie 6 und 7 zum Einsatz kommen.

Fig. 7 zeigt ein weiteres Ausführungsbeispiel einer erfindungsgemäßen Abgasanlage 39, wobei im Ausführungsbeispiel der Fig. 7 die Merkmale der Ausführungsbeispiele der Fig. 4 und 5 miteinander kombiniert sind. So sind im Ausführungsbeispiel der Fig. 7 die Anbindungsstellen 16 und 17 der Verbindungsleitung 15 an die Abgasstränge 11 und 12 wiederum nicht Abgasrohrabschnitten, sondern einer Abgasreinigungseinrichtung oder einem Schalldämpfer 35 bzw. 36 zugeordnet. Ferner ist die gemeinsame Bypassleitung 18 in Teilbypassleitungen 28 und 29 verzweigt, die in dieselbe
Abgasreinigungseinrichtung bzw. denselben Schalldämpfer 23 bzw. 24 münden, wie die Abgasstränge 11, 12 stromabwärts der Anbindungsstellen 16, 17.

Ein weiteres Ausführungsbeispiel einer erfindungsgemäßen Abgasanlage 40 ist in Fig. 8 gezeigt, wobei sich das Ausführungsbeispiel der Fig. 8 vom Ausführungsbeispiel der Fig. 7 dadurch unterscheidet, dass die Teilbypassleitungen 28 und 29 in dieselbe Baugruppe 23 und 24 münden bzw. durch dieselbe Baugruppen 23 und 24 geleitet sind, von welchen die Verbindungsleitung 15 abzweigt.

### Bezugszeichenliste

- 10: Abgasanlage
- 11: Abgasstrang
- 12: Abgasstrang
- 13: Strömungsrichtung Abgas
- 14: Strömungsrichtung Abgas
- 15: Verbindungsleitung
- 16: Anbindungsstelle
- 17: Anbindungsstelle
- 18: gemeinsame Bypassleitung
- 19: Strömungsrichtung Abgas
- 20: Anbindungsstelle
- 21: Absperreinrichtung
- 22: Absperreinrichtung
- 23: Abgasreinigungseinrichtung/Schalldämpfer
- 24: Abgasreinigungseinrichtung/Schalldämpfer
- 25: Abgasanlage
- 26: Abgasreinigungseinrichtung/Schalldämpfer
- 27: Abgasanlage
- 28: Teilbypassleitung
- 29: Teilbypassleitung
- 30: Verzweigungsstelle
- 31: Abgasreinigungseinrichtung/Schalldämpfer
- 32: Abgasreinigungseinrichtung/Schalldämpfer
- 33: Abgasanlage
- 34: Abgasanlage
- 35: Abgasreinigungseinrichtung/Schalldämpfer
- 36: Abgasreinigungseinrichtung/Schalldämpfer
- 37: Abgasanlage
- 38: Absperreinrichtung
- 39: Abgasanlage
- 40: Abgasanlage

## Patentansprüche

1. Abgasanlage einer Brennkraftmaschine, mit einem einer ersten Zylindergruppe der Brennkraftmaschine zugeordneten ersten Abgasstrang und einem einer zweiten Zylindergruppe der Brennkraftmaschine zugeordneten zweiten Abgasstrang, wobei der erste Abgasstrang und der zweite Abgasstrang über eine Verbindungsleitung miteinander gekoppelt sind,
**dadurch gekennzeichnet, dass**
von der die Abgasstränge (11,12) koppelnden Verbindungsleitung (15) eine gemeinsame Bypassleitung (18) abzweigt, so dass Abgas, welches ausgehend vom ersten Abgasstrang (11) über die Verbindungsleitung (15) von demselben abgezweigt wird, sowie Abgas, welches ausgehend vom zweiten Abgasstrang (12) über die Verbindungsleitung (15) von demselben abgezweigt wird, über die gemeinsame Bypassleitung 18 abgeführt werden, und wobei die gemeinsame Bypassleitung (18) in Strömungsrichtung des Abgases gesehen stromabwärts der Verbindungsleitung (15) ins Freie, in eine Abgasreinigungseinrichtung (26) oder in einen Schalldämpfer (26) mündet.

2. Abgasanlage einer Brennkraftmaschine, mit einem einer ersten Zylindergruppe der Brennkraftmaschine zugeordneten ersten Abgasstrang und einem einer zweiten Zylindergruppe der Brennkraftmaschine zugeordneten zweiten Abgasstrang, wobei der erste Abgasstrang und der zweite Abgasstrang über eine Verbindungsleitung miteinander gekoppelt sind,
dadurch gekenntzeichnet, dass
von der die Abgasstränge (11, 12) koppelnden Verbindungsleitung (15) eine gemeinsame Bypassleitung (18) abzweigt, so dass Abgas, welches ausgehend vom ersten Abgasstrang (11) über die Verbindungsleitung (15) von demselben abgezweigt wird, sowie Abgas, welches ausgehend vom zweiten Abgasstrang (12) über die Verbindungsleitung (15) von demselben abgezweigt wird, über die gemeinsame Bypassleitung 18 abgeführt werden, und wobei sich die gemeinsame Bypassleitung (18) in Strömungsrichtung des Abgases gesehen stromabwärts der Verbindungsleitung (15) in mindestens zwei Teilbypassleitungen (28, 29) verzweigt.

3. Abgasanlage nach Anspruch 2, **dadurch gekennzeichnet, dass** jede Teilbypassle'rtung (28, 29) in Strömungsrichtung des Abgases gesehen stromabwärts einer Verzweigungsstelle (30) der gemeinsamen Bypassleitung (18) ins Freie mündet.

4. Abgasanlage nach Anspruch 2, **dadurch gekennzeichnet, dass** jede Teilbypassleitung (28, 29) in Strömungsrichtung des Abgases gesehen stromabwärts einer Verzweigungsstelle (30) der gemeinsamen Bypassleitung (18) in eine Abgasreinigungseinrichtung mündet.

5. Abgasanlage nach Anspruch 4, **dadurch gekennzeichnet, dass** jeder Teilbypassleitung (28, 29) eine individuelle Abgasreinigungseinrichtung (31, 32) zugeordnet ist, so dass in Strömungsrichtung des Abgases gesehen einerseits jede Teilbypassleitung (28, 29) stromabwärts der Verzweigungsstelle (30) der gemeinsamen Bypassleitung (18) in die Teilbypassleitungen (28, 29) in eine separate Abgasreinigungseinrichtung (31, 32) und andererseits jeder Abgasstrang (11, 12) stromabwärts einer Anbindungsstelle (16, 17) der Verbindungsleitung (15) an den jeweiligen Abgasstrang (11, 12) in eine separate Abgasreinigungseinrichtung (23, 24) mündet.

6. Abgasanlage nach Anspruch 4, **dadurch gekennzeichnet, dass** jede Teilbypassleitung (28, 29) in eine Abgasreinigungseinrichtung (23, 24) mündet, in die in Strömungsrichtung des Abgases gesehen ein Abgasstrang (11, 12) stromabwärts einer Anbindungsstelle (16, 17) der Verbindungsleitung (15) an den jeweiligen Abgasstrang (11, 12) mündet.

7. Abgasanlage nach Anspruch 2, **dadurch gekennzeichnet, dass** jede Teilbypassleitung (28, 29) in Strömungsrichtung des Abgases gesehen stromabwärts einer Verzweigungsstelle (30) der gemeinsamen Bypassleitung (18) in einen Schalldämpfer mündet.

8. Abgasanlage nach Anspruch 7, **dadurch gekennzeichnet, dass** jeder Teilbypassleitung (28, 29) ein individueller Schalldämpfer (31, 32) zugeordnet ist, so dass in Strömungsrichtung des Abgases gesehen einerseits jede Teilbypassleitung stromabwärts der Verzweigungsstelle (30) der gemeinsamen Bypassleitung (18) in die Tellbypassleitungen (28, 29) in einen separaten Schalldämpfer (31, 32) und andererseits jeder Abgasstrang (11, 12) stromabwärts einer Anbindungsstelle (16, 17) der Verbindungsleitung (15) an den jeweiligen Abgasstrang (11, 12) in einen separaten Schalldämpfer (23, 24) mündet.

9. Abgasanlage nach Anspruch 7, **dadurch gekennzeichnet, dass** jede Teilbypassleitung (28, 29) in einen Schalldämpfer (23, 24) mündet, in den in Strömungsrichtung des Abgases gesehen ein Abgasstrang (11, 12) stromabwärts einer Anbindungsstelle (16, 17) der Verbindungsleitung (15) an den jeweiligen Abgasstrang (11, 12) mündet.

10. Abgasanlage nach einem der Ansprüche 1 bis 9, **dadurch gekennzeichnet, dass** die Verbindungsleitung (15) an den ersten Abgasstrang (11) und den zweiten Abgasstrang (12) jeweils im Bereich eines Abgasrahrabschnitts des jeweiligen Abgasstrangs (11, 12) an denselben gekoppelt ist.

11. Abgasanlage nach einem der Ansprüche 1 bis 9, **dadurch gekennzeichnet, dass** die Verbindungsleitung (15) an den ersten Abgasstrang (11) und den zweiten Abgasstrang (12) jeweils im Bereich einer Abgasreinigungseinrichtung (35, 36) des jeweiligen Abgasstrangs (11, 12) an denselben gekoppelt ist.

12. Abgasanlage nach einem der Ansprüche 1 bis 9, **dadurch gekennzeichnet, dass** die Verbindungsleitung (15) an den ersten Abgasstrang (11) und den zweiten Abgasstrang (12) jeweils im Bereich eines Schalldämpfers (35, 36) des jeweiligen Abgasstrangs (11, 12) an denselben gekoppelt ist.

13. Abgasanlage nach einem der Ansprüche 1 bis 12, **dadurch gekennzeichnet, dass** der Verbindungsleitung (15) mindestens zwei Absperreinrichtungen zugeordnet sind, nämlich eine erste Absperreinrichtung (21) zwischen einer Anbindungsstelle (16) der Verbindungsleitung an den ersten Abgasstrang und einer Anbindungsstelle (20) der gemeinsamen Bypassleitung an die Verbindungsleitung und eine zweite Absperreinrichtung (22) zwischen einer Anbindungsstelle (17) der Verbindungsleitung an den zweiten Abgasstrang und der Anbindungsstelle (20) der gemeinsamen Bypassleitung an die Verbindungsleitung.

14. Abgasanlage nach einem der Ansprüche 1 bis 12, **dadurch gekennzeichnet, dass** der Verbindungsleitung (15) eine Absperreinrichtung (22) zugeordnet sind, nämlich zwischen einer Anbindungsstelle der Verbindungsleitung an den ersten Abgasstrang und einer Anbindungsstelle der gemeinsamen Bypassleitung an die Verbindungsleitung oder zwischen einer Anbindungsstelle (17) der Verbindungsleitung an den zweiten Abgasstrang und der Anbindungsstelle (20) der gemeinsamen Bypassleitung an die Verbindungsleitung, und dass der gemeinsamen Bypassleitung (18) eine weitere Absperreinrichtung (28) zugeordnet ist.

## Claims

1. Exhaust system fcr an internal combustion engine, having a first exhaust tract assigned to a first group of cylinders of the internal combustion engine, and a second exhaust tract assigned to a second group of cylinders of the internal combustion engine, the first exhaust tract and the second exhaust tract being coupled to one another by a connecting line, **characterized in that** a common bypass line (18) branches off from the connecting line (15) coupling the exhaust tracts (11, 12) with the result that exhaust gas which, emanating from the first exhaust tract (11), is branched off from the latter via the connecting line (15) and exhaust gas which, emanating from the second exhaust tract (12), is branched off from the Latter via the connecting line (15) are discharged via the common bypass line 18, and the common bypass line (18) opens, downstream of the connecting line (15) as viewed in the flow direction of the exhaust gas, to atmosphere, into an exhaust gas purification device (26) or into a silencer (26) .

2. Exhaust system for an internal combustion engine, having a first exhaust tract assigned to a first group of cylinders of the internal combustion engine, and a second exhaust tract assigned to a second group of cylinders of the internal combustion engine, the first exhaust tract and the second exhaust tract being coupled to one another by a connecting line, **characterized in that** a common bypass line (18) branches off from the connecting line (15) coupling the exhaust tracts (11, 12) with the result that exhaust gas which, emanating from the first exhaust tract (11), is branched off from the latter via the connecting line (15) and exhaust gas which, emanating from the second exhaust tract (12), is branched off from the latter via the connecting line (15) are discharged via the common bypass line 18, and the common bypass line (18) branching into at least two bypass branch lines (28, 29) downstream of the connecting line (15), as seen in the direction of flow of the exhaust gas.

3. Exhaust system according to Claim 2, **characterized in that** each bypass branch line (28, 29) opens to atmosphere downstream of a branch point (30) in the common bypass line (18), as seen in the direction of flow of the exhaust gas.

4. Exhaust system according to Claim 2, **characterized in that** each bypass branch line (28, 29) opens into an exhaust gas purification device downstream of a branch point (30) in the common bypass line (18), as seen in the direction of flow of the exhaust gas.

5. Exhaust system according to Claim 4, **characterized in that** each bypass branch line (28, 29) is assigned a dedicated exhaust gas purification device (31, 32), with the result that, on the one hand, each bypass branch line (28, 29) opens into a separate exhaust gas purification device (31, 32) downstream of the point (30) where the common bypass line (18) branches into the bypass branch lines (28, 29) and, on the other hand, each exhaust tract (11, 12) opens into a separate exhaust gas purification device (23, 24) downstream of a point of connection (16, 17) of the connecting line (15) to the respective exhaust tract (11, 12), as seen in the direction of flow of the exhaust gas.

6. Exhaust system according to Claim 4, **characterized in that** each bypass branch line (28, 29) opens into an exhaust gas purification device (23, 24) into which an Exhaust tract (11, 12) opens downstream of a point of connection (16, 17) of the connecting line (15) to the respective exhaust tract (11, 12), as seen in the direction of flow of the exhaust gas.

7. Exhaust system according to Claim 2, **characterized in that** each bypass branch line (28, 29) opens into a silencer downstream of a branch point (30) in the common bypass line (18), as seen in the direction of flow of the exhaust gas.

8. Exhaust system according to Claim 7, **characterized in that** each bypass branch line (28, 29) is assigned a dedicated silencer (31, 32), with the result that, on the one hand, each bypass branch line opens into a separate silencer (31, 32) downstream of the point (30) where the common bypass line (18) branches into the bypass branch lines (28, 29) and, on the other hand, each exhaust tract (11, 12) opens into a separate silencer (23, 24) downstream of a point of connection (16, 17) of the connecting line (15) to the respective exhaust tract (11, 12), as seen in the direction of flow of the exhaust gas.

9. Exhaust system according to Claim 7, **characterized in that** each bypass branch line (28, 29) opens into a silencer (23, 24) into which an exhaust tract (11, 12) opens downstream of a point of connection (16, 17) of the connecting line (15) to the respective exhaust tract (11, 12), as seen in the direction of flow of the exhaust gas.

10. Exhaust system according to one of Claims 1 to 9, **characterized in that** the connecting line (15) to the first exhaust tract (11) and to the second exhaust tract (12) is in each case coupled to the said exhaust tracts in the region of an exhaust pipe section of the respective exhaust tract (11, 12).

11. Exhaust system according to one of Claims 1 to 9, **characterized in that** the connecting line (15) to the first exhaust tract (11) and to the second exhaust tract (12) is in each case coupled to the said exhaust tracts in the region of an exhaust gas purification device (35, 36) of the respective exhaust tract (11, 12).

12. Exhaust system according to one of Claims 1 to 9, **characterized in that** the connecting line (15) to the first exhaust tract (11) and to the second exhaust tract (12) is in each case coupled tc the said exhaust tracts in the region of a silencer (35, 36) of the respective exhaust tract (11, 12).

13. Exhaust system according to one of Claims 1 to 12, **characterized in that** the connecting line (15) is assigned at least two shut-off devices, namely a first shut-off device (21) between a point of connection (16) of the connecting line to the first exhaust tract and a point of connection (20) of the common bypass line to the connecting line, and a second shut-off device (22) between a point of connection (17) of the connecting line to the second exhaust tract and the point of connection (20) of the common bypass line to the connecting line.

14. Exhaust system according to one of Claims 1 to 12, **characterized in that** the connecting line (15) is assigned one shut-off device (22), namely between a point of connection of the connecting line to the first exhaust tract and a point of connection of the common bypass line to the connecting line, or between a point of connection (17) of the connecting line to the second exhaust tract and the point of connection (20) of the common bypass line to the connecting line, and **in that** the common bypass line (18) is assigned an additional shut-off device (28).

## Revendications

1. Dispositif d'échappement d'un moteur à combustion interne, avec une première ligne d'échappement associée à un premier groupe de cylindres du moteur à combustion interne et une deuxième ligne d'échappement associée à un deuxième groupe de cylindres du moteur à combustion interne, dans lequel la première ligne d'échappement et la deuxième ligne d'échappement sont reliées l'une à l'autre par une conduite de liaison, **caractérisé en ce qu'**une conduite de dérivation commune (18) part de la conduite de liaison (15) reliant les lignes d'échappement (11, 12), de telle manière que des gaz d'échappement, qui sont dérivés de la première ligne d'échappement (11) à partir de celle-ci par la conduite de liaison (15) ainsi que des gaz d'échappement qui sont dérivés de la deuxième ligne d'échappement (12) à partir de celle-ci par la conduite de liaison (15), soient évacués par la conduite de dérivation commune (18), et dans lequel la conduite de dérivation commune (18), vue dans la direction d'écoulement des gaz d'échappement, débouche à l'air libre, dans un dispositif d'épuration des gaz d'échappement (26) ou dans un silencieux (26), en aval de la conduite de liaison (15)

2. Dispositif d'échappement d'un moteur à combustion interne, avec une première ligne d'échappement associée à un premier groupe de cylindres du moteur à combustion interne et une deuxième ligne d'échappement associée à un deuxième groupe de cylindres du moteur à combustion interne, dans lequel la première ligne d'échappement et la deuxième ligne d'échappement sont reliées l'une à l'autre par une conduite de liaison, **caractérisé en ce qu'**une conduite de dérivation commune (18) part de la conduite de liaison (15) reliant les lignes d'échappement (11, 12), de telle manière que des gaz d'échappement, qui sont dérivés de la première ligne d'échappement (11) à partir de celle-ci par la conduite de liaison (15) ainsi que des gaz d'échappement qui sont dérivés de la deuxième ligne d'échappement (12) à partir de celle-ci par la conduite de liaison (15), soient évacués par la conduite de dérivation commune (18), et dans lequel la conduite de dérivation commune (18), vue dans la direction d'écoulement des gaz d'échappement, se divise en au moins deux conduites de dérivation partielles (28, 29) en aval de la conduite de liaison (15).

3. Dispositif d'échappement selon la revendication 2, **caractérisé en ce que** chaque conduite de dérivation partielle (28, 29), vue dans la direction d'écoulement des gaz d'échappement, débouche à l'air libre en aval d'un point de branchement (30) de la conduite de dérivation commune (18).

4. Dispositif d'échappement selon la revendication 2, **caractérisé en ce que** chaque conduite de dérivation partielle (28, 29), vue dans la direction d'écoulement des gaz d'échappement, débouche dans un dispositif d'épuration des gaz d'échappement en aval d'un point de branchement (30) de la conduite de dérivation commune (18).

5. Dispositif d'échappement selon la revendication 4, **caractérisé en ce qu'**un dispositif individuel d'épuration des gaz d'échappement (31, 32) est associé à chaque conduite de dérivation partielle (28, 29), de telle manière que, vues dans la direction d'écoulement des gaz d'échappement, d'une part chaque conduite de dérivation partielle (28, 29) débouche dans un dispositif séparé d'épuration des gaz d'échappement (31, 32) en aval du point de branchement (30) de la conduite de dérivation commune (18) dans les conduites de dérivation partielles (28, 29) et d'autre part chaque ligne d'échappement (11, 12) débouche dans un dispositif séparé d'épuration des gaz d'échappement (23, 24) en aval d'un point de jonction (16, 17) de la conduite de liaison (15) à la ligne d'échappement respective (11, 12).

6. Dispositif d'échappement selon la revendication 4, **caractérisé en ce que** chaque conduite de dérivation partielle (28, 29) débouche dans un dispositif d'épuration des gaz d'échappement (23, 24) dans lequel, vue dans la direction d'écoulement des gaz d'échappement, une ligne d'échappement (11, 12) débouche en aval d'un point de jonction (16, 17) de la conduite de liaison (15) à à ligne d'échappement respective (11, 12).

7. Dispositif d'échappement selon la revendication 2, **caractérisé en ce que** chaque conduite de dérivation partielle (28, 29), vue dans la direction d'écoulement des gaz d'échappement, débouche dans un silencieux en aval d'un point de branchement (30) de la conduite de dérivation commune (18).

8. Dispositif d'échappement selon la revendication 7, **caractérisé en ce qu'**un silencieux individuel (31, 32) est associé à chaque conduite de dérivation partielle (28, 29), de telle manière que, vues dans la direction d'écoulement des gaz d'échappement, d'une part chaque conduite de dérivation partielle débouche dans un silencieux séparé (31, 32) en aval du point de branchement (30) de la conduite de dérivation commune (18) dans les conduites de dérivation partielles (28, 29) et d'autre part chaque ligne d'échappement (11, 12) débouche dans un silencieux séparé (23, 24) en aval d'un point de jonction (16, 17) de la conduite de liaison (15) à la ligne d'échappement respective (11, 12).

9. Dispositif d'échappement selon la revendication 7, **caractérisé en ce que** chaque conduite de dérivation partielle (28, 29) débouche dans un silencieux (23, 24) dans lequel, vue dans la direction d'écoulement des gaz d'échappement, une ligne d'échappement (11, 12) débouche en aval d'un point de jonction (16, 17) de la conduite de liaison (15) à la ligne d'échappement respective (11, 12).

10. Dispositif d'échappement selon l'une quelconque des revendications 1 à 9, **caractérisé en ce que** la conduite de liaison (15) à la première ligne d'échappement (11) et à la deuxième ligne d'échappement (12) est reliée à cel-es-ci respectivement dans la région d'une partie du tuyau d'échappement de la ligne d'échappement respective (11, 12).

11. Dispositif d'échappement selon l'une quelconque des revendications 1 à 9, **caractérisé en ce que** la conduite de liaison (15) à la première ligne d'échappement (11) et à la deuxième ligne d'échappement (12) est reliée à ce-les-ci respectivement dans -a région d'un dispositif d'épuration des gaz d'échappement (35, 36) de la ligne d'échappement respective (11, 12).

12. Dispositif d'échappement selon l'une quelconque des revendications 1 à 9, **caractérisé en ce que** la conduite de liaison (15) à la première ligne d'échappement (11) et à la deuxième ligne d'échappement (12) est reliée à celles-ci respectivement dans la région d'un silencieux (35, 36) de la ligne d'échappement respective (11, 12).

13. Dispositif d'échappement selon l'une quelconque des revendications 1 à 12, **caractérisé en ce qu'**au moins deux dispositifs d'arrêt sont associés à la conduite de liaison (15), à savoir un premier dispositif d'arrêt (21) entre un point de jonction (16) de la conduite de liaison à la première ligne d'échappement et un point de jonction (20) de la conduite de dérivation commune à la conduite de liaison et un deuxième dispositif d'arrêt (22) entre un point de jonction (17) de la conduite de liaison à la deuxième ligne d'échappement et le point de jonction (20) de la conduite de dérivation commune à la conduite de liaison.

14. Dispositif d'échappement selon l'une quelconque des revendications 1 à 12, **caractérisé en ce qu'**un dispositif d'arrêt (22) est associé à la conduite de liaison (15), à savoir entre un point de jonction de la conduite de liaison à la première ligne d'échappement et un point de jonction de la conduite de dérivation commune à la conduite de liaison ou entre un point de jonction (17) de la conduite de liaison à la deuxième ligne d'échappement et le point de jonction (20) de la conduite de dérivation commune à la conduite de liaison, et **en ce qu'**un autre dispositif d'arrêt (28) est associé à la conduite de dérivation commune (18).
